# EUROPÄISCHE PATENTSCHRIFT

(11) **EP 0 691 519 B1**
(45) Veröffentlichungstag und Bekanntmachung des Hinweises auf die Patenterteilung: **09.04.1997**
(21) Anmeldenummer: 95106519.2
(22) Anmeldetag: 29.04.1995
(51) Int. Cl.: F41H 11/02

(54) **Vorrichtung zur nichtletalen Bekämpfung von Flugzeugen**
Device for non-lethal combat against aircraft
Dispositif de combat non-mortelle contre des avions

(30) Priorität: 06.06.1994 DE 4419788
(43) Veröffentlichungstag der Anmeldung: 10.01.1996
(73) Patentinhaber: Daimler-Benz Aerospace Aktiengesellschaft, 81663 München (DE)
(72) Erfinder: Rieger, Ulrich, Dipl. Ing., D-83620 Feldkirchen (DE)

(56) Entgegenhaltungen:
- CH-A- 210 356
- DE-A- 3 800 879
- DE-B- 1 209 838
- DE-C- 318 027
- FR-A- 858 712
- GB-A- 100 753

## Beschreibung

Die Erfindung bezieht sich auf ein Verfahren zur Bekämpfung von Fluggeräten gemäß dem Oberbegriff des Anspruches 1.

Die letzten Jahre haben gezeigt, daß es immer wieder vorkommt, daß Flugverfügungen und Verbote nicht eingehalten und beachtet werden und Hoheitsmächte nicht in der Lage sind, um derartige Verbote gewissermaßen "mit friedlichen Mitteln" durchzusetzen. Aufforderungen die durch Funk oder sonstige Signale dem Flugzeugführer übermittelt werden, werden von ihm nicht beachtet und eine letale Bekämpfung ist aus humanitären Gründen nicht geboten, wenngleich in der Vergangenheit eine Reihe von regelrechten Abschüssen bekannt geworden sind, wie der Jumboabschuß in Kamtschatka, der Airbusund der Hubschrauberabschuß im Irak oder die zahlreichen Flugübertretungen in Jugoslawien.

Der Stand der Technik kennt zur Zeit keine sicheren Mittel, um unautorisiert fliegende Fluggeräte zur Landung zu zwingen, ohne dabei das Leben des Piloten und unschuldiger Passagiere zu gefährden. Aus dem letzten Weltkrieg ist es bekannt, daß sich Flugzeuge durch Abwurf einer Menge von Stanniolstreifen und ähnlicher Störkörper gegen eine Radarortung soweit schützen konnten, daß genaue Ortungsmessungen nicht möglich, zumindest jedoch stark gestört waren.

Aus der US 5,249,527 sind abwerfbare flexible, aufblasbare und sich formende IR-Wirkkörper bekannt, die jedoch nicht in der Lage sind, ein Fluggerät zur Landung zu zwingen.

Aus der DE 34 37 594 A1 ist ein Hubschrauberabwehrgeschoß bekannt, das aus einem durch einen Draht verbundenen ungleichen Massenpaar besteht, welches sich in einem Rotorblatt verfangen soll. Eine nichtletale Bekämpfung von Fluggeräten ist in diesem Fall höchstens zufällig möglich, vorwiegend wird es jedoch zu einem Absturz des Fluggerätes kommen.

Aus der DE 37 22 420 A1 ist ein Geschoß zur Bekämpfung eines Hubschraubers bekannt, das in Richtung des Fluggerätes grob ausgerichtet abgeschossen wird und dieses mit einem Netz umschließen und zum Absturz bringen soll.

Aus der DE 37 35 426 A1 ist ebenfalls ein Geschoß mit einem entfaltbaren Element bekannt, das Lufträume für Flugkörper sperren soll. Alle diese bekannten Einrichtungen schließen jedoch eine letale Auswirkung der Bekämpfung nicht aus, im Gegenteil sind sie fast auschließlich für eine solche konzipiert.

Aus der DE 44 09 424 der Anmelderin ist jedoch eine Abfangvorrichtung für Flugobjekte bekannt, bei der aktivierbare, aerodynamische Widerstandskörper eingearbeitet sind, die das Flugobjekt ganz oder teiltweise umschließen und nach einer bestimmten Zeit sich selbst durch eine integrierte Vorrichtung zerstören. Allerdings ist diese Vorrichtung relativ aufwendig, insbesondere durch die integrierte Selbstzerstöreinrichtung.

Durch die CH A 210 356, die als Grundlage für den Oberbegriff des Anspruchs 1 dient, ist ein Geschoß für die Flugabwehr bekannt geworden, das in seiner Geschoßhülse eng gewickelte Stahlbandrollen aufweist, die nach der Freigabe durch ihre Spannkraft sich aufrollen und als Hindernis dem Flugkörper entgegenstehen. Für eine absolut nichtletale Bekämpfung ist diese vorgeschlagene Lösung nicht geeignet, denn durch die Größe der Stahlbänder ist die Gefahr eines totalen Absturzes des bekämpften Flugzeugs zu groß, beispielsweise durch Lahmlegung der Steuerungsflächen etc.

Der vorliegenden Erfindung liegt die Aufgabe zugrunde, ein Wirkmittel der eingangs genannten Art zu schaffen, das in der Lage, ist unautorisierte Fluggeräte zum Abdrehen oder zuverlässig zur Landung zu zwingen, ohne daß dabei das Leben der Insassen gefährdet wird.

Diese Aufgabe wird in überraschend einfacher Weise durch die im Anspruch 1 aufgezeigten Maßnahmen gelöst. In den Unteransprüchen sind Weiterbildungen und Ausgestaltungen angegeben, und in der nachfolgenden Beschreibung sind Ausführungsbeispiele erläutert. Diese Erläuterungen werden durch die Figuren der Zeichnung ergänzt. Es zeigen:
- Fig. 1: ein Schemabild der Einzelphasen bezüglich der Ausbringung und Wirkung des vorgeschlagenen Systems vor Passieren und nach dem Passieren der Wirkkörperwolke,
- Fig. 2: ein Schemabild einer Ausführungsform der vorgeschlagenen Wirkkörper aus federndem Material in der Pack- und in der Schwebekonfiguration in einer Seitenansicht,
- Fig. 3: ein Schemabild einer weiteren Ausführungsform der Störwirkkörper, die sich quer zur Anströmrichtung stellen, in der Pack- und in der Schwebekonfiguration sowie nach der Anlage an der aerodynamischen Fläche,
- Fig. 4: ein Schemabild einer dritten, insbesondere platzsparenden Ausführungsform der Störwirkkörper mit einer flexiblen Hülle und Aufblasmitteln.

Wie die Fig. 1 veranschaulicht, sieht die 1. Phase der nichtletalen Bekämpfung von Fluggeräten FG aller Art und Größen vor, mittels eines zielsuchenden bzw. selbstlenkenden und mit einem Abstands- oder Annäherungszünder versehenen Flugkörpers 11, der dicht mit Störwirkkörpem 10 gefüllt ist, diese in die Nähe des zur Landung zu zwingenden Fluggerätes FG zu bringen und den Flugkörper 11 so zur Explosion zu bringen, daß das in Frage stehende Fluggerät FG von einer dichten Wolke von Störwirkkörpem 10 umschlossen wird. Infolge der Flugbewegung und gegebenenfalls auch durch den Anpreßdruck der "Explosion" des Störwirkkörperträgers 11 werden diese Störwirkkörper 10 in Staupunktnähe der aerodynamischen Flächen 12 angepreßt und erzeugen somit im aerodynamisch sensitivsten Bereich Störungen im Luftstrom 13, die zu einer erheblichen Verschlechterung des Flugverhaltens führen und Vibrationen, Widerstandserhöhungen 14 und Auftriebseinbußen 15 hervorrufen. Dies führt zwangsläufig zu einer eingeschränkten Manövrierfähigkeit, einem Flugreichweitenverlust und letztlich zur Verunsicherung des Flugzeugführers.

Um nun dem Fluggerät FG eine einwandfreie, uneingeschränkte Landung zu ermöglichen, müssen die Störwirkkörper 10 so konzipiert sein, daß ihre Störbeeinflussung beim Landeanflug soweit reduziert ist oder wird, daß die Landung absolut sicher durchführbar ist. Dies wird zu einem großen Teil allein schon durch die Reduzierung der Reisegeschwindigkeit auf die Landegeschwindigkeit realisierbar sein, da ein großer Teil der Störwirkkörper 10 beispielsweise von selbst abfallen werden.

Die einzelnen Störwirkkörper 10 sind in ihrer Form, Ausgestaltung und Größe in vielfältiger Weise herstellbar. Sie sollen eine Länge von 5 bis etwa 20 cm und eine Dicke von wenigen Zehntelmillimetern bis zu etwa 2 bis 3 Zentimetern haben. Verschiedene Ausführungsformen sind in den Fig. 2 bis 4 der Zeichnung veranschaulicht. Das Ausführungsbeispiel nach Fig. 2 besteht aus federndem Material, das unter Kraftanwendung während des sogenannten Packvorganges in eine flache Form gezwungen wird. Nach dem Ausstoß - also im Schwebezustand - nehmen die Störwirkkörper 10 eine deutlich räumlich ausgedehnte Form an, um sich an die Kontur der aerodynamischen Flächen 12 anzupassen und hängen zu bleiben. es wird also - wie die Fig. 2 veanschaulicht - ein schmales federndes Stahlband in seiner Längsrichtung verdrillt und einzelne Teilflächen aufgespreizt.

Die Fig. 3 zeigt eine andere Version. Hier bestehen die Störwirkkörper 10 aus durch einen Faden 16 miteinander verbundene Ketten von kleinen, im wesentlichen flachen Körpern aus Metall oder Kunststoff, die so gestaltet sind, daß sie sich bei Anströmung quer zur Strömung stellen, beispielsweise als Kegel oder entsprechend befestigte Scheiben, mehreckige Plättchen etc..

Das in Fig. 4 dargestellte Ausführungsbeispiel besteht aus länglichen, flach aufblasbaren Hüllen 17, die sich beim Ausbringen aufblähen. Hierzu enthält in einem Ausführungsbeispiel jede Hülle 17 ein Aufblasmittel 18, 19, das unter etwas erhöhtem Druck flüssig 18 und unter atmosphärischem oder Staudruck jedoch gasförmig 19 ist (das sogenannte Butanfeuerzeugprinzip). Zum Transport werden diese Störwirkkörper 10 unter erhöhtem Druck gehalten.

Bei einem weiteren Ausführungsbeispiel bestehen die Störwirkkörper 10 aus Schaum und werden erst beim Ausbringen erzeugt. Zu transportieren ist hier ein bestimmter Speichervorrat an schaumbildendem Material, zusammen mit einem Generator, beispielsweise einer strangbildenden Misch- und Zerhackeinrichtung zur Bildung der Störwirkkörper 10. Diese sind vorzugsweise langgestreckt, aber auch ringförmig, kettenförmig mit oder ohne Widerhaken, Nasen oder Reibflächen usw..

Nun sind aber die diversen Störwirkkörper 10 so ausgebildet, daß sie von selbst nach einer gewissen Zeit wieder eine flache Form einnehmen oder abbzw. zerfallen. Hierdurch wird erreicht, daß der Störeffekt sich zumindest so verringert, daß eine gefahrlose, weitgehend optimale Landung gewährleistet ist. Hierzu ist es unter anderem denkbar, daß die Störwirkkörper 10 durch Bestrahlung von außen wieder eine flache Form einnehmen oder zerfallen. Als Beispiel hierfür sind Wirkkörper anzuführen, die teilweise oder ganz aus einem Material bestehen, das durch Bestrahlung mit Laserlicht, Mikrowellen etc. zerfällt. Diese Ausführungsform hat den Vorteil, daß die Beeinträchtigung des Flugzeuges sofort aufgehoben werden kann, wenn sichtbar ist, daß es den Anweisungen Folge leistet.

## Patentansprüche

1. Verfahren zur Bekämpfung von Fluggeräten (FG) durch die Erzeugung flugmechanischer Beeinträchtigung, wobei eine Vielzahl von Störwirkkörpem (10) mittels Träger- oder Transporteinrichtungen (11) in Wirknähe des Fluggerätes (FG) gebracht und dort wolkenartig ausgestreut werden, wobei nach dem Ausbringen die Störwirkkörper (10) das zu beeinflussende Fluggerät (FG) umgeben und sich an dessen Flächen (12) anlegen, und wobei diese Störwirkkörper (10) aus einem federnden Material gebildet sind und unter Kraftanwendung (P) für die Packkonfiguration in eine raumsparende Form gezwungen werden und sich in der Freisetzungs- und Schwebekonfiguration von selbst in eine räumlich ausgedehnte Form verändern, **dadurch gekennzeichnet**, daß zur nichtletalen Bekämpfung eine Vielzahl von Störwirkkorpern (10) mit einer Länge von 5 bis etwa 20 cm das zu beeinflussende Fluggerät (FG) umgeben und sich in Staupunktnähe an dessen aerodynamische Flächen (12) anlegen und unter Kraftanwendung (P) für die Packkonfiguration in eine flache raumsparende Form gezwungen werden und diese Störwirkkörper (10) zwischen der raumsparenden Form und der ausgedehnten Form in ihrer Längsausdehnung im wesentlichen konstant bleiben.

2. Verfahren nach Anspruch 1, **dadurch gekennzeichnet**, daß die Störwirkkörper (10) aus - durch einen Faden (16) miteinander verbundenen - Kettenkonfigurationen bestehen, die von flachen, runden, eckigen oder verzahnten Materialelementen mit einer Dicke von wenigen Zehntelmillimetern bis zu etwa 2 bis 3 cm gebildet werden und sich bei Anströmung (13) ganz oder nahezu quer zur Strömung (13) positionieren.

3. Verfahren nach Anspruch 1, **dadurch gekennzeichnet**, daß die länglichen Störwirkkörper (10) aus einer aufblasbaren flexiblen, jedoch formstabilen Hülle (17) bestehen, die ein oder mehrere Aufblasmittel (18,19) enthalten, die unter leicht erhöhtem Druck (P) flüssig (18)sind und unter atmosphärischem oder Staudruck in gasförmigen (19) Zustand übergehen.

4. Verfahren nach Anspruch 1, **dadurch gekennzeichnet**, daß die Störwirkkörper (10) aus einer Schaummasse beim Ausbringen gebildet und geformt werden.

5. Verfahren nach Anspruch 1, **dadurch gekennzeichnet**, daß die Störwirkkörper (10) in Form schmaler federnder Stahlbänder ausgebildet werden, die in ihrer Längsrichtung verdrillt, und einzelne Teilflächen aufgespreizt sind.

## Claims

1. Method of combating flying objects (FG) by generating flight-mechanical impairment, with a plurality of interference elements (10) being transported by means of carrier or transport devices (11) within an effective range of the flying object (FG) and being cloudlike dispersed thereat, and after their release the interference elements (10) encase the flying object (FG) to be impaired and abut its surfaces (12), and these interference elements (10) are made of a resilient material and by application of force (P) forced into a spacesaving form for the pack configuration and by themselves change into a spatially expanded form in the set-free-and suspension configuration, **characterised in that** for the purpose of non-lethal combat, a plurality of interference elements (10) with a length between 5 and approximately 20 cm surrounds a flying object to be impaired and abut its aerodynamic surfaces (12) near its stagnation point and are forced by application of force (P) into a flat spacesaving form for the pack configuration, and these interference elements (10) remain essentially constant in their longitudinal expansion between the spacesaving form and the expanded form.

2. Method according to Claim 1, **characterised in that** the interference elements (10) are composed of chain configurations, which are joined together by a thread (16) and formed by flat, round, cornered or toothed material elements with a thickness of a few tenths of a millimetre up to approximately 2 to 3 cm and which, during inflow (13) fully or virtually position themselves transversely to the flow (13).

3. Method according to Claim 1, **characterised in that** the elongated interference elements (10) are composed of an inflatable flexible but shape-retaining sleeve (17) containing one of more inflating means (18,19) which are liquid (18) under slightly increased pressure (P) and transform into a gaseous state (19) under atmospheric or stagnation pressure.

4. Method according to Claim 1, **characterised in that** the interference elements (10) of a foam substance are established and formed on release.

5. Method according to Claim 1, **characterised in that** the interference elements (10) are in the shape of narrow springy steel bands which are twisted in their longitudinal direction, and individual part surfaces are spread open.

## Revendications

1. Procédé pour combattre des aéronefs (FG) par génération d'une altération des caractéristiques de vol, une pluralité de corps perturbateurs (10) étant amenés dans le voisinage de l'aéronef (FG) à l'aide de vecteurs ou de systèmes de transport (11) et étant dispersés en nuage, les corps perturbateurs (10), une fois largués, entourant l'aéronef (FG) à gêner et se collant à ses surfaces, lesdits corps perturbateurs (10) étant réalisés en un matériau élastique et étant amenés par force (P) sous une forme peu encombrante pour la configuration de transport et prenant automatiquement une forme expansée dans l'espace en configuration de largage et de flottement, caractérisé par le fait que pour combattre de manière non létale un aéronef, plusieurs corps perturbateurs (10), d'une longucur comprise entre 5 et 20 cm, entourent l'aéronef (FG) à gêner et se déposent sur les surfaces (12) aérodynamiques de celui-ci, au voisinage du point de stagnation, que les corps perturbateurs sont amenés par force (P) dans une configuration de transport plate, peu encombrante, et que ces corps perturbateurs (10) consevent une longueur sensiblement constante entre la forme peu encombrante et la forme expansée

2. Procédé selon la revendication 1, caractérisé par le fait que les corps perturbateurs (10) sont composés de conficguration en chaîne - reliées les unes aux autres par des fils (16) - qui sont formées d'éléments plats, ronds, anguleux ou dentelés, d'épaisseur comprise entre quelques dizièmes de millimètre et 2 à 3 cm et, dans l'écoulement (13) prennent une position perpendiculaire ou pratiquement perpendiculaire à l'écoulement (13).

3. Procédé selon la revendication 1, caractérisé par le fait que les corps perturbateurs (10) allongés sont constitués par une enveloppe souple gonflable, à forme stable qui contient un ou plusieurs agent(s) de gonflage (18, 19) qui est (sont) liquide(s) (18) à une pression (P) légèrement supérieure à la pression atmosphérique et passent à l'état gazeux (19) à la pression atmosphérique ou à la pression dynamique.

4. Procédé selon la revendication 1, caractérisé par le fait que les corps perturbateurs (10) allongés sont élaborés lors du largage à partir d'une masse moussée et sont mis en forme.

5. Procédé selon la revendication 1, caractérisé par le fait que les corps perturbateurs (10) allongés sont agencés sous forme de rubans d'acier élastiques, étroits, qui sont torsadés dans leur direction longitudinale et que des surfaces sont déployées.
